# EUROPÄISCHE PATENTSCHRIFT

(11) **EP 3 382 127 B1**
(45) Veröffentlichungstag und Bekanntmachung des Hinweises auf die Patenterteilung: **02.09.2020**
(21) Anmeldenummer: 17164060.0
(22) Anmeldetag: 31.03.2017
(51) Int. Cl.: E04H 12/02, E04H 12/08

(54) **MAST MIT EINEM ELEKTRISCH ISOLIERENDEN VERBINDUNGSELEMENT**
MAST COMPRISING AN ELECTRICALLY INSULATING CONNECTING ELEMENT
MAT DOTE D'UN RACCORD ISOLE ELECTRIQUEMENT

(43) Veröffentlichungstag der Anmeldung: 03.10.2018
(73) Patentinhaber: FUCHS Europoles Besitz GmbH & Co. KG, 92334 Berching (DE)
(72) Erfinder: Beckler, Lothar, 91555 Feuchtwangen (DE)
(74) Vertreter: Dr. Gassner & Partner mbB

(56) Entgegenhaltungen:
- WO-A1-00/36251
- CA-A1- 2 595 201
- JP-U- S 618 206

## Beschreibung

Die Erfindung betrifft einen Mast für eine Stromleitung, mit einem unteren Mastabschnitt und einem oberen Mastabschnitt, die durch ein aus einem elektrisch isolierenden Material hergestelltes Verbindungselement miteinander verbunden sind.

Aus dem Dokument EP 1 923 529 A2 ist ein Verbindungsadapter zum Verbinden zweier Mastabschnitte einer Mastbaugruppe bekannt. Die dort beschriebene Mastbaugruppe umfasst einen unteren rohrförmigen Mastabschnitt mit einem konstanten Durchmesser und einen oberen rohrförmigen Mastabschnitt mit einem konstanten Durchmesser. Zur Verbindung der beiden Mastabschnitte dient ein Verbindungsadapter mit der Form eines Hohlzylinders mit gleichbleibendem Durchmesser. Der Verbindungsadapter besteht aus zwei Zylinderhälften, die über Rastelemente oder dgl. miteinander verbunden werden können. Der Verbindungsadapter weist sowohl außen als auch innen sich radial erstreckende, umlaufende Anschläge auf, an denen im montierten Zustand einerseits der untere, äußere Mastabschnitt und andererseits der obere, innere Mastabschnitt mit ihren axialen Enden anliegen.

Weitere bekannte Masten für Stromleitungen werden in JP S61 8206 U und CA 2 595 201 A1 beschrieben.

Für bestimmte Anwendungen ist es wünschenswert, einen Mast einzusetzen, der ein ansprechendes optisches Erscheinungsbild aufweist.

Der Erfindung liegt daher die Aufgabe zugrunde, einen Mast anzugeben, der keinen stufenförmigen Übergang zwischen den beiden miteinander verbundenen Mastabschnitten aufweist, einfach zu montieren ist und die Abtragung aller Lasten bei voller elektrischer Isolierung sicherstellt.

Diese Aufgabe wird erfindungsgemäß durch einen Mast gemäß den Merkmalen des angefügten Anspruchs 1 gelöst.

Der Mast weist den Vorteil auf, dass der Übergang zwischen den beiden miteinander verbundenen Mastabschnitten zumindest aus einer gewissen Entfernung nahezu unsichtbar ist. Im Gegensatz dazu ist bei der aus der EP 1 923 529 A2 bekannten Mastbaugruppe der Verbindungsbereich, der sich durch eine Durchmesseränderung auszeichnet, stets sichtbar. Bei dem erfindungsgemäßen Mast ist praktisch kein Stoß und kein Durchmesserunterschied erkennbar. Der erfindungsgemäße Mast zeichnet sich somit durch ein besonders ansprechendes Erscheinungsbild aus und wobei alle Lasten bei voller elektrischer Isolierung abgetragen werden.

Bei dem erfindungsgemäßen Mast wird es bevorzugt, dass das Verbindungselement als einteiliges, integrales rohrförmiges Bauteil ausgebildet ist. Dadurch ergibt sich der Vorteil, dass die Herstellung von zwei Formhälften für das üblicherweise im Spritzgussverfahren hergestellte herkömmliche Verbindungselement entfällt. Zudem entfällt der Schritt des Zusammensetzens der beiden Hälften. Stattdessen kann bei dem erfindungsgemäßen Mast das Verbindungselement entweder auf dem unteren Mastabschnitt oder auf dem oberen Mastabschnitt vormontiert werden. Das Verbinden des unteren und des oberen Mastabschnitts erfolgt dann an dem vorgesehenen Einbauort. Auf diese Weise können auch sehr hohe bzw. lange Masten effizient vormontiert, einfach an den Aufstellort transportiert und dort montiert werden. Alternativ kann das Verbindungselement jedoch auch als mehrteiliges rohrförmiges Bauteil ausgebildet sein.

Es versteht sich von selbst, dass der erfindungsgemäße Mast auch mehr als zwei Mastabschnitte aufweisen kann, beispielsweise drei, vier oder fünf Mastabschnitte, die jeweils durch ein Verbindungselement miteinander verbunden werden bzw. sind.

Im Hinblick auf das elektrisch isolierende Verbindungselement des erfindungsgemäßen Masts wird es besonders bevorzugt, dass dieses beispielhaft aus glasfaserverstärktem Kunststoff hergestellt ist. Derartige Bauteile zeichnen sich durch eine hohe Festigkeit aus. Zudem kann das Verbindungselement vergleichsweise kostengünstig hergestellt werden. Vorzugsweise kann das Verbindungselement durch ein Wickelverfahren hergestellt sein. Insbesondere kommt dabei das Wickeln von Glasfaserrovings, Glasfasermatten oder Glasfasergewebe in Frage. Das konische Verbindungselement kann durch ein automatisches Wickelverfahren hergestellt sein.

Es liegt auch im Rahmen der Erfindung, dass das Verbindungselement des erfindungsgemäßen Masts einen Kreisquerschnitt, einen ovalen Querschnitt oder einen n-Kant-Querschnitt aufweist, wobei n = 6, 8, 10 oder 12 ist.

Mit besonderem Vorteil kann es bei dem erfindungsgemäßen Mast vorgesehen sein, dass das Verbindungselement im Bereich seiner axialen Enden eine im Wesentlichen stetige Wandstärke aufweist. Demnach ist die Wandstärke des Verbindungselements im Bereich seiner Enden im Wesentlichen konstant, abgesehen von geringfügigen Wandstärkenänderungen, die durch die Konizität verursacht werden. Der in diesem Zusammenhang verwendete Begriff "stetig" bedeutet, dass keine sprunghafte Wandstärkenänderung vorhanden ist. Ebenso wenig ist eine Änderung des Außendurchmessers vorhanden. Abgesehen von der konizitätsbedingten Formänderung weisen die axialen Enden des Verbindungselements somit eine im Wesentlichen konstante Dicke und einen im Wesentlichen konstanten Außendurchmesser und Innendurchmesser auf. Unabhängig von der Wanddicke der Mastsegmente, deren Konizitäten und sich ergebenden Spaltbreiten ist durch ein isolierendes Material die elektrische Entkopplung gegeben.

Gemäß einer bevorzugten Ausführung des erfindungsgemäßen Masts kann es vorgesehen sein, dass das Verbindungselement an der Außenseite des unteren Mastabschnitts angeordnet ist. Demnach ist das Verbindungselement über das obere Ende des unteren Mastabschnitts gestülpt. Zweckmäßigerweise kann das Verbindungselement an der Innenseite des oberen Mastabschnitts angeordnet sein. Aufgrund der Konizität der drei Bauteile kann ein Abschnitt des Verbindungselements im montierten Zustand sichtbar sein. Die Länge und der Außendurchmesser und der Innendurchmesser des Verbindungselements sind so gewählt, dass das Verbindungselement in einem Abschnitt den oberen Mastabschnitt und in einem anderen Abschnitt den unteren Mastabschnitt überlappt. Dazwischen befindet sich ein Bereich, in dem sowohl der untere Mastabschnitt, das Verbindungselement und der obere Mastabschnitt einander überlappen. Die Länge der Überlappungsbereiche wird gemäß statischen und/oder elektrischen Erfordernissen festgelegt.

Eine weitere bevorzugte Variante des erfindungsgemäßen Masts sieht vor, dass ein axiales Ende des Verbindungselements an der Außenseite des oberen oder unteren Mastabschnitts übersteht. Demnach liegt ein axiales Ende des Verbindungselements frei bzw. offen, d.h. seine Außenseite ist sichtbar. Vorzugsweise handelt es sich dabei um das untere Ende des Verbindungselements. Alternativ sind jedoch auch Ausgestaltungen denkbar, bei denen das obere Ende des Verbindungselements frei liegt. In diesem Fall befindet sich das Verbindungselement zweckmäßigerweise innerhalb des unteren Mastabschnitts und außerhalb des oberen Mastabschnitts.

Ein besonders gutes optisches Erscheinungsbild ergibt sich bei dem erfindungsgemäßen Mast, wenn das Verbindungselement dieselbe Konizität wie der untere und/oder der obere Mastabschnitt aufweist. Das Verbindungselement ist dann aus einer gewissen Entfernung praktisch nicht mehr erkennbar, da keine sichtbare Kante und keine Querschnittsänderung erkennbar ist. Ein gegebenenfalls vorhandener freiliegender Abschnitt des Verbindungselements kann eine Oberflächenbeschichtung, beispielsweise in Form einer Lackierung, aufweisen, die an die Farbe der Oberfläche des unteren und/oder oberen Mastabschnitts angepasst ist.

Bei dem erfindungsgemäßen Mast ist das Verbindungselement mit den beiden Mastabschnitten formschlüssig verbunden. Zur Verbesserung des Formschlusses kann es vorgesehen sein, dass der Verbindungsbereich, in dem sich das Verbindungselement befindet, mit einem Vergussmaterial vergossen oder verpresst ist. Das Vergussmaterial kann auch ein Klebstoff oder ein Harz oder dergleichen sein. Der erfindungsgemäße Mast weist wenigstens ein Halteelement und/oder eine Traverse für eine Stromleitung auf. Es versteht sich von selbst, dass der Mast auch mehrere Halteelemente und/oder Traversen aufweisen kann, die an unterschiedlichen axialen Positionen oder an unterschiedlichen Seiten des Masts angeordnet sein können. Der in dieser Anmeldung verwendete Begriff Stromleitung umfasst sowohl Freileitungsmasten, Fahrleitungsmasten als auch Oberleitungsmasten.

Die Erfindung wird nachfolgend anhand eines Ausführungsbeispiels unter Bezugnahme auf die Zeichnungen erläutert. Die Zeichnungen sind schematische Darstellungen und zeigen:
- Fig. 1: eine Seitenansicht eines erfindungsgemäßen Masts,
- Fig. 2: eine Seitenansicht eines Verbindungselements,
- Fig. 3: einen unteren Mastabschnitt und einen oberen Mastabschnitt, und
- Fig. 4: eine geschnittene Ansicht des in Fig. 1 gezeigten Masts im Bereich des Verbindungselements.

Der in Fig. 1 in einer Seitenansicht gezeigte Mast 1 besteht im Wesentlichen aus einem unteren Mastabschnitt 2, einem oberen Mastabschnitt 3 und einem dazwischen angeordneten Verbindungselement 4. In dem dargestellten Ausführungsbeispiel bestehen der untere Mastabschnitt 2 und der obere Mastabschnitt 3 aus Stahl. Das Verbindungselement 4 besteht aus elektrisch isolierendem Material, in diesem Fall handelt es sich dabei um glasfaserverstärkten Kunststoff (GFK). Die Außenkontur der beiden Mastabschnitte 2, 3 ist achtkantig. Der untere Mastabschnitt 2, der obere Mastabschnitt 3 und das Verbindungselement 4 sind konisch ausgebildet, wobei alle drei Komponenten dieselbe Konizität aufweisen. Der Mast 1 weist eine oder mehrere Halteelemente für Stromleitungen auf, die jedoch aus Gründen der besseren Übersichtlichkeit in den Figuren nicht dargestellt sind.

Das in Fig. 2 gezeigte Verbindungselement 4 ist im Wickelverfahren aus glasfaserverstärktem Kunststoff hergestellt. Dieses Material wirkt als Isolator für elektrischen Strom. Durch die in Fig. 1 gezeigte Anordnung des Verbindungselements 4 zwischen den beiden Mastabschnitten 2, 3 wird sichergestellt, dass die beiden Mastabschnitte 2, 3 gegeneinander elektrisch isoliert sind, sodass kein Stromfluss möglich ist.

In der Seitenansicht von Fig. 3, in der der untere Mastabschnitt 2 und der obere Mastabschnitt 3 axial voneinander beabstandet dargestellt sind, erkennt man, dass beide Mastabschnitte 2, 3 dieselbe Konizität aufweisen. Das in diesem Ausführungsbeispiel für die Mastabschnitte 2, 3 verwendete Material ist Stahl, alternativ kann ein Mast auch als Hybridmast ausgebildet sein, der einen unteren Mastabschnitt aus Beton und einen oberen Mastabschnitt aus Stahl umfasst.

Fig. 4 zeigt in einer geschnittenen Ansicht ein Detail des in Fig. 1 gezeigten Masts 1 in einem vergrößerten Maßstab.

Dort ist erkennbar, dass das Verbindungselement 4 an seinem unteren Ende 5 einen größeren Durchmesser als das obere Ende des unteren Mastabschnitts 2 aufweist. Das Verbindungselement 4 ist somit über das obere Ende des unteren Mastabschnitts 2 gestülpt. In diesem Bereich berühren sich die einander gegenüberliegenden Flächen am oberen Ende des oberen Mastabschnitts 2 und am unteren Ende des Verbindungselements 4. Zwischen diesen Komponenten besteht ein Formschluss. Das untere Ende 5 des Verbindungselements 4 ist nach außen frei, d.h. seine Außenseite ist sichtbar. Das Verbindungselement 4 weist an seiner Außenseite eine Beschichtung in Form einer Lackierung auf, die farblich an die beiden Mastabschnitte 2, 3 angepasst ist.

Der obere Mastabschnitt 3 ist außenseitig über das Verbindungselement 4 geschoben. Dadurch ergibt sich am oberen Ende des Verbindungselements 4 ein Überlappungsbereich 6, in dem der obere Mastabschnitt 3 und das Verbindungselement 4 einander überlappen. In ähnlicher Weise überlappen sich das untere Ende des Verbindungselements 4 und der untere Mastabschnitt 2.

Dazwischen ist ein mittlerer Überlappungsbereich 7 gebildet, in dem der untere Mastabschnitt 2, der obere Mastabschnitt 3 und das Verbindungselement 4 einander überlappen. Ein direkter Kontakt zwischen dem unteren inneren Mastabschnitt 2 und dem oberen äußeren Mastabschnitt 3 wird durch das Verbindungselement 4 verhindert, das die gewünschte elektrische Isolation sicherstellt.

Der mittlere Überlappungsbereich 7 weist in diesem Ausführungsbeispiel die dreifache Länge des oberen Überlappungsbereichs 6 und des gleich großen unteren Überlappungsbereichs auf. Diese Längenverhältnisse sind jedoch nicht als Beschränkung zu verstehen, vielmehr kann die Länge der Überlappungsbereiche bzw. die Länge des Verbindungselements 4 gemäß statischen Erfordernissen angepasst werden. Das Verbindungselement 4 kann eine Länge aufweisen, die näherungsweise dem Zweifachen bis Dreifachen des Durchmessers der Mastabschnitte 2, 3 im Verbindungsbereich entspricht.

In dem Verbindungsbereich sind die beiden Mastabschnitte 2, 3 über das Verbindungselement 4 formschlüssig miteinander verbunden. Durch die vergleichsweise großen Berührflächen ergibt sich eine besonders stabile Verbindung.

### Bezugszeichenliste

- 1: Mast
- 2: unterer Mastabschnitt
- 3: oberer Mastabschnitt
- 4: Verbindungselement
- 5: Ende
- 6: Überlappungsbereich
- 7: Überlappungsbereich

## Patentansprüche

1. Mast (1) für eine Stromleitung, mit einem unteren Mastabschnitt (2) und einem oberen Mastabschnitt (3), die durch ein aus einem elektrisch isolierenden Material hergestelltes Verbindungselement (4) miteinander verbunden sind, wobei der untere Mastabschnitt (2), das Verbindungselement (4) und der obere Mastabschnitt (3) konisch ausgebildet sind, **dadurch gekennzeichnet, dass** entweder
a) der untere Mastabschnitt und der obere Mastabschnitt aus Stahl bestehen, oder
b) der Mast (1) als Hybridmast ausgebildet ist und einen unteren Mastabschnitt (2) aus Beton und einen oberen Mastabschnitt (3) aus Stahl umfasst.

2. Mast nach Anspruch 1, **dadurch gekennzeichnet, dass** das Verbindungselement (4) als einteiliges, integrales oder mehrteiliges rohrförmiges Bauteil ausgebildet ist.

3. Mast nach Anspruch 1 oder 2, **dadurch gekennzeichnet, dass** das Verbindungselement (4) aus glasfaserverstärktem Kunststoff hergestellt ist.

4. Mast nach Anspruch 3, **dadurch gekennzeichnet, dass** das Verbindungselement (4) aus glasfaserverstärktem Kunststoff (GFK), insbesondere durch ein Wickelverfahren aus Glasfaserrovings und/oder Glasfasermatten und/oder Glasfasergewebe, hergestellt ist.

5. Mast nach einem der vorangehenden Ansprüche, **dadurch gekennzeichnet, dass** das Verbindungselement (4) einen Kreisquerschnitt, einen ovalen Querschnitt oder einen n-Kant-Querschnitt aufweist, wobei n = 6, 8,10 oder 12 ist.

6. Mast nach einem der vorangehenden Ansprüche, **dadurch gekennzeichnet, dass** das Verbindungselement (4) im Bereich seiner axialen Enden eine im Wesentlichen stetige Wandstärke aufweist.

7. Mast nach einem der vorangehenden Ansprüche, **dadurch gekennzeichnet, dass** das Verbindungselement (4) an der Außenseite des unteren Mastabschnitts (2) angeordnet ist.

8. Mast nach einem der vorangehenden Ansprüche, **dadurch gekennzeichnet, dass** das Verbindungselement (4) an der Innenseite des oberen Mastabschnitts (3) angeordnet ist.

9. Mast nach einem der vorangehenden Ansprüche, **dadurch gekennzeichnet, dass** ein axiales Ende des Verbindungselements (4) an der Außenseite des oberen oder unteren Mastabschnitts (2, 3) übersteht.

10. Mast nach einem der vorangehenden Ansprüche, **dadurch gekennzeichnet, dass** das Verbindungselement (4) dieselbe Konizität wie der untere und/oder der obere Mastabschnitt (2, 3) aufweist.

11. Mast nach einem der vorangehenden Ansprüche, **dadurch gekennzeichnet, dass** er wenigstens ein Halteelement und/oder eine Traverse für eine Stromleitung aufweist.

## Claims

1. Mast (1) for a power line, comprising a lower pole section (2) and an upper pole section (3), which are connected to each other by a connecting element (4) made of an electrically insulating material, the lower pole section (2), the connecting element (4) and the upper pole section (3) being conical, **characterized in that** either
(a) the lower mast section and the upper mast section are made of steel; or
b) the mast (1) is designed as a hybrid mast and comprises a lower mast section (2) made of concrete and an upper mast section (3) made of steel.

2. Mast according to claim 1, **characterized in that** the connecting element (4) is formed as a one-piece, integral or multi-part tubular component.

3. Mast according to claim 1 or 2, **characterized in that** the connecting element (4) is made of glass fiber reinforced plastic.

4. Mast according to claim 3, **characterized in that** the connecting element (4) is made of glass fiber reinforced plastic (GRP), in particular by a winding process from glass fiber rovings and/or glass fiber mats and/or glass fiber fabric.

5. Mast according to one of the preceding claims, **characterized in that** the connecting element (4) has a circular cross-section, an oval cross-section or an n-edge cross-section, wherein n = 6, 8, 10 or 12.

6. Mast according to one of the preceding claims, **characterized in that** the connecting element (4) has a substantially constant wall thickness in the region of its axial ends.

7. Mast according to one of the preceding claims, **characterized in that** the connecting element (4) is arranged on the outside of the lower mast section (2).

8. Mast according to one of the preceding claims, **characterized in that** the connecting element (4) is arranged on the inside of the upper mast section (3).

9. Mast according to one of the preceding claims, **characterized in that** an axial end of the connecting element (4) protrudes on the outside of the upper or lower mast section (2, 3).

10. Mast according to one of the preceding claims, **characterized in that** the connecting element (4) has the same conicity as the lower and/or upper mast section (2, 3).

11. Mast according to one of the preceding claims, **characterized in that** it comprises at least one retaining element and/or a crosspiece for a power line.

## Revendications

1. Mât (1) pour une ligne électrique avec une section de mât inférieure (2) et une section de mât supérieure (3) qui sont reliées entre elles par un élément de raccordement (4) réalisé en un matériau électriquement isolant, en ce que la section de mât inférieure (2), l'élément de raccordement (4) et la section de mât supérieure (3) sont de conception conique, **caractérisé en ce que** soit
a) la section de mât inférieure et la section de mât supérieure sont constituées d'acier,
ou
b) le mât (1) est réalisé sous forme de mât hybride et comporte une section de mât inférieure (2) en béton et une section de mât supérieure (3) en acier.

2. Mât selon la revendication 1, **caractérisé en ce que** l'élément de raccordement (4) est réalisé sous forme de composant tubulaire, monobloc, intégral ou en plusieurs parties.

3. Mât selon la revendication 1 ou 2, **caractérisé en ce que** l'élément de raccordement (4) est réalisé en plastique renforcé de fibres de verre.

4. Mât selon la revendication 3, **caractérisé en ce que** l'élément de raccordement (4) est réalisé en plastique renforcé de fibres de verre (PRV), en particulier réalisé selon un procédé d'enroulement de rovings de fibres de verre et/ou de mats en fibres de verre et/ou de tissus en fibres de verre.

5. Mât selon l'une des revendications précédentes, **caractérisé en ce que** l'élément de raccordement (4) présente une section circulaire, une section transversale ovale ou une section transversale n arêtes, **en ce que** n = 6, 8, 10 ou 12.

6. Mât selon l'une des revendications précédentes, **caractérisé en ce que** l'élément de raccordement (4) présente dans la zone de ses extrémités axiales une épaisseur de paroi sensiblement constante.

7. Mât selon l'une des revendications précédentes, **caractérisé en ce que** l'élément de raccordement (4) est disposé sur le côté extérieur de la section de mât inférieure (2).

8. Mât selon l'une des revendications précédentes, **caractérisé en ce que** l'élément de raccordement (4) est disposé sur le côté intérieur de la section de mât supérieure (3).

9. Mât selon l'une des revendications précédentes, **caractérisé en ce qu'**une extrémité axiale de l'élément de raccordement (4) fait saillie sur le côté extérieur de la section de mât supérieure ou inférieure (2, 3).

10. Mât selon l'une des revendications précédentes, **caractérisé en ce que** l'élément de raccordement (4) présente la même conicité que la section de mât inférieure et/ou supérieure (2, 3).

11. Mât selon l'une des revendications précédentes, **caractérisé en ce qu'** il comporte au moins un élément de retenue et/ou une traverse pour une ligne électrique.
